# EUROPÄISCHE PATENTANMELDUNG

(11) **EP 0 372 317 A2**
(43) Veröffentlichungstag der Anmeldung: **13.06.1990**
(21) Anmeldenummer: 89121732.5
(22) Anmeldetag: 24.11.1989
(51) Int. Cl.: H02G 3/12

(54) **Verfahren zur Herstellung eines Steckdoseneinsatzes einer elektrischen Steckdose und Steckdoseneinsatz**

(30) Priorität: 02.12.1988 DE 3840627
(71) Anmelder: ZÖHRER KG RAHMEN- UND LEISTENFABRIK, A-6130 Schwaz (AT)
(72) Erfinder: Kemper, Werner, A-6175 Ranggen (AT)
(74) Vertreter: Neubauer, Hans-Jürgen, Dipl.-Phys.

(57) **Zusammenfassung**

Die Erfindung betrifft ein Verfahren zur Herstellung eines Steckdoseneinsatzes einer elektrischen Steckdose und einen Steckdoseneinsatz. Erfindungsgemäß wird zur Herstellung für den Steckdoseneinsatz (3) Holz verwendet, das in einem ersten Verfahrensschritt hoch getrocknet wird. In einem zweiten Verfahrensschritt wird der Steckdoseneinsatz (3) als Rohling spanabhebend in seiner endgültigen Form mit allen Durchbrüchen hergestellt. In einem dritten Verfahrensschritt wird der Rohling allseitig imprägniert und in einem vierten Verfahrensschritt mit schwer brennbarem, klaren und durchsichtigen Lackmaterial lackiert. Damit wird ein Steckdoseneinsatz (3) erhalten, der ganz aus Holz besteht, dadurch optisch gut aussieht und zudem die nationalen und internationalen Normen hinsichtlich der geforderten Sicherheit, insbesondere des Brandschutzes und der elektrischen Leitfähigkeit und Wärmeleitfähigkeit erfüllt.

## Beschreibung

Die Erfindung betrifft ein Verfahren zur Herstellung eines Steckdoseneinsatzes einer elektrischen Steckdose, insbesondere einer genormten Schuko-Steckdose (Schutzkontakt-Steckdose) für die Hausinstallation im Wohnbereich.

Schalter und Steckdosen sind notwendige Elemente im Wohnbereich für die Betätigung elektrischer Einrichtungen und zur Energieversorgung für elektrische Geräte mit einem steckbaren Kabelanschluß. Aufgrund der Vielzahl elektrischer Einrichtungen und Geräte im Haushalt werden in modernen Häusern und Wohnungen eine Vielzahl von Schaltern und Steckern installiert, die oft in Mehrfach-Schalter- und/oder -Steckeranordnungen mit einem gemeinsamen Abdeckrahmen angeordnet sind.

Damit stellt sich die Aufgabe, die von außen sichtbaren Teile optisch ansprechend zu gestalten und bei Mehrfachanordnungen einen geschlossenen und gleichen optischen Eindruck der Einzelelemente zu vermitteln.

Schalterplatten, Steckdosen und Steckdoseneinsätze sowie Abdeckrahmen werden üblicherweise aus Kunststoffmaterial gespritzt. Diese Teile wirken technisch-nüchtern und kalt und stellen im Wohnbereich zwar notwendige, aber gestalterisch unbefriedigende Elemente dar.

Im Wohnbereich ist seit längerem die Hinwendung zu natürlichen Werkstoffen, insbesondere zum Werkstoff Holz, zu erkennen, beispielsweise ist dies aus der Vielzahl der verbauten Holzdecken und Wand-Paneelenverkleidungen zu ersehen. Auch bei den Schalterplatten, Steckdosen und Abdeckrahmen wurde diesem Trend gefolgt:

In billigen Ausführungen wird im Kunststoffmaterial lediglich die Holzstruktur und Holzmaserung an den sichtbaren Oberflächen nachgebildet. Eine Verbesserung der Optik ist hier kaum festzustellen, da man die Nachbildung meist von weitem schon erkennt. Ähnlich stellt sich die Situation dar, wenn Schalter- und Steckdosenteile mit einer Plastikfolie beklebt sind, die in der Abbildung eine bestimmte Holzart imitieren soll. Solche Elemente vermitteln durch die erkennbare Imitation nicht den Wert des Naturprodukts Holz, sondern sehen eher billig aus.

Eine Verbesserung demgegenüber stellen Schalterplatten und Abdeckrahmen aus Kunststoffmaterial dar, die mit Echtholz-Furnieren beklebt und anschließend lackiert sind. Hierbei sind jedoch aus fertigungstechnischen Gründen nur glatte Oberflächen zu überziehen, so daß in den Randbereichen in jedem Fall das Kunststoffmaterial zu sehen ist.

Es sind auch bereits hochwertige Ausführungen bekannt, bei denen die Schalterdruckplatten und Abdeckrahmen aus massivem Holz hergestellt sind, wobei je nach gewünschter Optik oder Anpassung an vorhandene Holzkonstruktionen unterschiedliche Holzarten möglich sind. Die Holzteile sind an den sichtbaren Flächen glatt bearbeitet und lackiert, die rückwärtigen, im eingebauten Zustand nicht sichtbaren Flächenteile sind roh be lassen.

Die Holzteile als Schalterdruckplatten und Abdeckrahmen sind dabei weit von stromführenden Teilen, insbesondere Steckeranschlüssen, entfernt. Probleme durch den Werkstoff Holz wegen dessen bekannten Eigenschaften der leichten Brennbarkeit, Veränderung der Leitfähigkeit bei Feuchtigkeitseinflüssen, usw. in Verbindung mit elektrischen Teilen ergeben sich durch die bewußt eingehaltene Entfernung somit hier nicht.

Besonders kritisch sind in diesem Zusammenhang die Steckdoseneinsätze, durch deren bekannte Bohrungen am Boden des Steckdosentopfes unmittelbar die stromführenden Steckerstifte eines Steckers durchgesteckt werden und dabei an den Bohrungen teilweise direkt anliegen. Es war bisher davon ausgegangen worden, daß Holz gerade hierzu nicht geeignet ist und insbesondere die strengen national sowie international vorgegebenen Sicherheits-Normen und Prüfvorschriften nicht eingehalten werden können. Es war daher bisher üblich, auch bei Schalterprogrammen aus Holz die Steckdoseneinsätze dennoch aus Kunststoff herzustellen, was den optischen Eindruck insbesondere auch in Verbindung mit Mehrfachanordnungen wieder verschlechtert hat.

Aufgabe der Erfindung ist es demgegenüber, ein Verfahren zur Herstellung eines Steckdoseneinsatzes und einen Steckdoseneinsatz vorzuschlagen, daß die vorstehenden optischen Nachteile entfallen und die nationalen und internationalen Sicherheits-Normen und Prüfvorschriften eingehalten werden können.

Diese Aufgabe wird hinsichtlich des Verfahrens mit den Merkmalen des Anspruchs 1 und hinsichtlich des Steckdoseneinsatzes mit den Merkmalen des Anspruchs 7 gelöst.

Gemäß Anspruch 1 wird für den Steckdoseneinsatz der Werkstoff Holz verwendet, das in einem ersten Verfahrensschritt hoch getrocknet wird. Durch den Entzug von Feuchtigkeit aus dem Holz wird eine erforderliche geringe Leitfähigkeit erreicht. Zu gleich wird die erforderliche Stabilität und Festigkeit verbessert, da hoch getrocknetes Holz weniger in sich arbeitet. An Holzarten sind insbesondere auch Weichhölzer verwendbar.

Im zweiten Verfahrensschritt wird der Steckdoseneinsatz spanabhebend als Rohling aus einem entsprechend großen Holzstück hergestellt. Dabei ist es wesentlich, daß bereits die endgültige Form mit allen Durchbrüchen, besonders auch den Bohrungen für die Steckerstifte, hergestellt werden. Die Herstellung der weitgehend durch Normen vorgegebenen komplizierten Form kann durch entsprechende Programmierung von rechnergesteuerten Werkzeugmaschinen durchgeführt werden.

In einem dritten Verfahrensschritt wird der in seiner Form fertige Rohling allseitig an allen zur Außenseite hin offenen Flächen imprägniert. Damit wird erreicht, daß die geringe Leitfähigkeit des vorgetrockneten Holzes für Elektrizität und auch für Wärme bei Umgebungseinflüssen, beispielsweise bei Witterungs- und Feuchtigkeitsänderungen der Umgebungsluft, dauerhaft erhalten bleibt. Damit werden elektrische Fehlerströme im Holz praktisch unterbunden, so daß sich das Holz dadurch auch nicht erwärmen kann und keine Brandgefahr besteht.

In einem vierten Verfahrensschritt wird der imprägnierte Steckdoseneinsatz mit schwer brennbarem, klaren und durchsichtigen Lackmaterial lackiert. Der Lacküberzug ist als Schutz und zur Verbesserung der Optik gedacht, wobei die Holzstruktur wegen der durchsichtigen Lackschicht zu sehen ist. Zudem wird aber durch das schwer brennbare Lackmaterial eine zusätzliche, bevorzugt allseitige, Versiegelung des Holzmaterials erreicht. Das Eindringen von Feuchtigkeit und damit eine Änderung der anfänglich gegebenen elektrischen und mechanischen Eigenschaften des Steckereinsatzes wird auch durch diese Maßnahme zusätzlich dauerhaft unterbunden.

Bei Verwendung des vorstehenden Verfahrens war es möglich, die amtlichen Sicherheits-Normen und Prüfvorschriften zu er füllen und in einigen Ländern bereits die entsprechenden Zulassungen zu erhalten.

Vorzugsweise wird gemäß Anspruch 2 im zweiten Verfahrensschritt der Steckdoseneinsatz insgesamt aus einem Stück, bestehend aus einer Frontplatte mit dem daran anschließenden Steckdosentopf hergestellt. Damit wird in einem Arbeitsgang ein mechanisch stabiler, in den weiteren Verfahrensschritten allseitig durch Imprägnierung und Lackierung versiegelbarer Steckdoseneinsatz mit optisch gut aussehender, durchlaufender Holzmaserung geschaffen. Grundsätzlich wäre es aber denkbar, den Steckdoseneinsatz aus Teilstücken aufzubauen, beispielsweise den Steckdosentopf und die Frontplatte getrennt herzustellen und anschließend, zumindest vor dem vierten Verfahrensschritt, zusammenzukleben.

Um die wichtige, allseitige Imprägnierung, insbesondere auch in den kleineren Bohrungen sicher durchführen zu können, wird die in Anspruch 3 vorgeschlagene Tauchimprägnierung durchgeführt. Zur Verstärkung des Imprägniervorgangs und für eine höhere Eindringtiefe ist es nach Anspruch 4 zweckmäßig, den Imprägniervorgang unter Druck durchzuführen.

Ein wesentliches Funktionsmerkmal des erfindungsgemäßen Steckereinsatzes besteht in der schweren Entflammbarkeit. Mit Anspruch 5 wird daher vorgeschlagen, bereits Imprägniermaterial mit Brandschutzeigenschaften zu verwenden.

Um möglichst auch eine allseitige, geschlossene Versiegelung durch das schwer brennbare Lackmaterial zu erhalten, kann gemäß Anspruch 6 auch hier eine Tauchlackierung vorgenommen werden.

Mit Anspruch 7 wird ein Steckdoseneinsatz beansprucht, der dadurch gekennzeichnet ist, daß der gesamte Steckdoseneinsatz aus Holz besteht, daß alle nach außen offenen Flächen durchgehend imprägniert sind und daß alle nach außen offenen Flächen eine geschlossene Deckschicht aus schwer brennbarem, klaren und durchsichtigen Lackmaterial tragen. Ein solcher Steckdoseneinsatz ist mit dem eingangs geschilderten Verfahren herstellbar und erfüllt nationale und internationale Zulassungsnormen hinsichtlich der Brandschutzeigenschaften, der elektrischen Leitfähigkeit und der Wärmeleitung. Ein solcher Steckdoseneinsatz kann in einer Vielzahl von Holzarten entsprechend an sich bekannter Holz-Schalterprogramme hergestellt werden, so daß hierbei ein einheitliches Gesamtbild entsteht.

Anhand einer Zeichnung ist ein Ausführungsbeispiel der Erfindung dargestellt.

Die einzige Fig. zeigt eine Steckdose 1 mit ihrem Innenteil 2, das in eine Unterputzdose montiert wird und mit einem abgeschraubten Steckdoseneinsatz 3, der vom Innenteil 2 abgeschraubt und abgehoben dargestellt ist.

Der Steckdoseneinsatz 3 besteht aus einer kragenförmigen Frontplatte 4 und einem daran anschließenden Steckdosentopf 5. Der Steckdosentopf 5 hat gegenüberliegende, seitliche Ausnehmungen 6 zum Durchtritt von Schutzkontakten 7. Am Steckdosentopfboden sind zwei Bohrungen 8 zum Durchtritt der Steckerstifte eines eingesteckten Steckers vorgesehen, wobei die Steckerstifte in metallische Klammern 9 im Innenteil 2 eingreifen und dort gehalten werden. Weiter sind noch genormte Führungen und Halterungen 10 an den Seitenwänden des Steckdosentopfs 5 zu erkennen. Der Steckdoseneinsatz 3 wird durch eine zentrale Bohrung 11 mit einer (nicht dargestellten) Schraube über ein Gewinde 12 mit dem Innenteil 2 verschraubt.

Der Steckdoseneinsatz 3 ist einstückig aus vorgetrocknetem Holz durch spanabhebende Fertigung hergestellt, allseitig imprägniert und mit einer Deckschicht aus schwer brennbarem, klaren und durchsichtigen Lackmaterial versehen. Dadurch bleibt die Holzmaserung 13 sichtbar.

Im eingebauten Zustand wird die Frontplatte 4 von einem Abdeckrahmen 14 umgeben, der ebenfalls aus Holz hergestellt ist. Bei einer Anordnung mehrerer Steckdosen und/oder Schalter in einer zusammenhängenden Reihe umgibt ein größerer Abdeckrahmen mit Zwischenstegen die Gesamtanordnung.

## Patentansprüche

1. Verfahren zur Herstellung eines Steckdoseneinsatzes einer elektrischen Steckdose, insbesondere einer genormten Schuko-Steckdose (Schutzkontakt-Steckdose) für die Hausinstallation im Wohnbereich,
dadurch gekennzeichnet,
daß zur Herstellung für den Steckdoseneinsatz (3) Holz verwendet wird, das in einem ersten Verfahrensschritt hoch getrocknet wird,
daß in einem zweiten Verfahrensschritt der Steckdoseneinsatz als Rohling spanabhebend aus einem entsprechend großen Holzstück in seiner endgültigen Form mit allen Durchbrüchen (6, 8, 11) hergestellt wird,
daß in einem dritten Verfahrensschritt der Rohling allseitig an allen zur Außenseite hin offenen Flächen gegen das Eindringen von Feuchtigkeit in das Holzmaterial imprägniert wird,
daß in einem vierten Verfahrensschritt der imprägnierte Steckdoseneinsatz (3) mit schwer brennbarem, klaren und durchsichtigen Lackmaterial lackiert wird.

2. Verfahren nach Anspruch 1, dadurch gekennzeichnet, daß im zweiten Verfahrensschritt der Steckdoseneinsatz (3) aus einem Stück, bestehend aus einer Frontplatte (4) mit daran anschließenden Steckdosentopf (5) hergestellt wird.

3. Verfahren nach Anspruch 1 oder 2, dadurch gekennzeichnet, daß im dritten Verfahrensschritt eine Tauchimprägnierung vorgenommen wird.

4. Verfahren nach Anspruch 3, dadurch gekennzeichnet, daß der Imprägniervorgang unter Druck durchgeführt wird.

5. Verfahren nach einem der Ansprüche 1 bis 4, dadurch gekennzeichnet, daß Imprägniermaterial mit Brandschutzeigenschaften verwendet wird.

6. Verfahren nach einem der Ansprüche 1 bis 5, dadurch gekennzeichnet, daß im vierten Verfahrensschritt eine Tauchlackierung durchgeführt wird.

7. Steckdoseneinsatz (3) für eine elektrische Steckdose (1), insbesondere für eine genormte Schuko-Steckdose (= Schutzkontakt-Steckdose) für die Hausinstallation,
mit einer Frontplatte (4) und einem daran anschließenden Steckdosentopf (5) mit Durchbrüchen,
dadurch gekennzeichnet,
daß der gesamte Steckdoseneinsatz (3) aus Holz besteht,
daß alle nach außen offenen Flächen imprägniert sind und
daß alle nach außen offenen Flächen eine Deckschicht aus schwer brennbarem, klaren und durchsichtigen Lackmaterial tragen.
